# FASCICULE DE BREVET EUROPEEN

(11) **EP 1 581 070 B1**
(45) Date de publication et mention de la délivrance du brevet: **04.10.2006**
(21) Numéro de dépôt: 03725070.1
(22) Date de dépôt: 22.04.2003
(51) Int. Cl.: A43B 17/03

(54) **SEMELLES INTERIEURES ELASTIQUES POUR CHAUSSURES AVEC INTERPOSITION D'UNE ENVELOPPE DE FLUIDE A VOLUME VARIABLE**
ELASTISCHE SCHUHEINLAGEN, WELCHE EINE ZWISCHENLAGE MIT EINER FLUIDUMHÜLLE MIT VERÄNDERLICHEM VOLUMEN AUFWEIST
ELASTIC INSOLES FOR SHOES COMPRISING AN INTERPOSED VARIABLE-VOLUME FLUID ENVELOPE

(30) Priorité: 19.12.2002 IT GE20020111
(43) Date de publication de la demande: 05.10.2005
(73) Titulaire: Giacchino, Luigi, 16121 Gênes (IT)
(72) Inventeur: Giacchino, Luigi, 16121 Gênes (IT)
(74) Mandataire: Rapisardi, Mariacristina
(86) Numéro de dépôt international: PCT/EP2003/004155
(87) Numéro de publication internationale: WO 2004/056226

(56) Documents cités:
- DE-U- 1 820 202
- US-A- 1 304 915
- US-A- 1 743 648
- US-A- 2 029 409
- US-A- 5 185 942

## Description

La présente invention concerne des semelles intérieures élastiques pour chaussures avec interposition d'une enveloppe à volume variable.

Selon la technique précédemment connue, l'énergie déchargée par le talon pour amortir l'impact avec le sol était utilisée pour augmenter la poussée en avant, dans le lancement du pas.

L'inconvénient principal de ladite technique est que la direction de la force récupérée est très verticale.

Selon la technique connue ont donc été réalisées des semelles intérieures élastiques pour chaussures, en matériaux variés, qui sont constituées par une semelle intérieure élastique essentiellement plate et uniforme, qui favorise l'accumulation d'énergie élastique dans la direction longitudinale du pied pour restituer l'énergie dans la direction du pas.

L'inconvénient principal de ces semelles intérieures élastiques connues est que, pendant le déroulement de l'appui plantaire, la même rigidité élastique est engagée et activée même dans le sens transversal, au niveau de l'articulation métatarso-phalangienne, en particulier dans les supinateurs (qui, en courant, fléchissent le pied vers l'extérieur), et celle-ci, en restituant l'énergie accumulée, peut favoriser une attitude d'hyper pronation (flexion du pied vers l'intérieur) ou peut tout simplement déterminer une sensation de rigidité excessive à la torsion lors de l'appui du pied au sol pendant la course. Pour remédier à cet inconvénient, ainsi que pour permettre qu'au niveau du talon il soit possible d'utiliser les fonctions amortissantes des matériaux des semelles utilisées actuellement, ont été réalisées des semelles intérieures dynamiques avec fentes parallèles à la marge externe dans la région de l'articulation métatarso-phalangienne et des orteils et, dans le talon, des fentes concentriques en U, essentiellement parallèles au profil externe du calcanéum, d'une manière analogue à la demande de brevet italien GE 99 A 000081 au nom du même inventeur.

Dans lesdites semelles intérieures, le long de l'axe central, a été percée une ouverture longitudinale pour permettre une spontanéité ultérieure à la torsion et, sans interférer avec la poussée, pour permettre une meilleure aération du pied.

Un inconvénient de ce type de semelle intérieure est que la restitution d'énergie ne se vérifie pas toujours totalement lorsque la propulsion est confiée à l'extension des orteils, en particulier quand entre en action le muscle fléchisseur long du 1er orteil, pour sa flexion plantaire, qui à la puissante action propulsive associe également l'action de flexion plantaire de la deuxième phalange sur la première et de flexion de l'arc du pied. Lorsque ce mouvement volontaire, par sa rapidité ou par sa réalisation en même temps à la dernière phase d'appui sur tout l'avant-pied, dépasse ou égalise la vitesse de redressement de la semelle intérieure, cela détermine une variation de l'assiette de la surface d'appui du pied qui tend à soulever le métatarse de la surface d'appui dans la chaussure, faisant ainsi perdre efficacité à la semelle intérieure, permettant aux forces dégagées par son redressement "à vide" de pousser à reculons le calcanéum vers le sol.

Tous les inconvénients mentionnés ont été éliminés en adoptant les semelles intérieures élastiques pour chaussures avec interposition d'une ou plusieurs enveloppes de fluide à volume variable, selon la présente invention.

Le but de la présente invention est d'utiliser au maximum de façon propulsive la restitution de l'énergie accumulée par la semelle intérieure élastique.

Dans ce but, nous avons réalisé la présente invention, constituée par deux éléments superposés de semelle intérieure dynamique du type susmentionné, décrit dans la demande de brevet italien GE 99 A 000081, ayant placé entre les deux éléments, en correspondance de l'articulation métatarso-phalangienne, une ou plusieurs enveloppes de fluide à volume variable.

Chaque enveloppe est réalisée avec deux lobes, un lobe antérieur, en correspondance des orteils, au-dessous de la semelle intérieure inférieure, et un lobe postérieur disposé sur la semelle intérieure inférieure. Le volume est variable, étant donné que le fluide peut se déplacer d'un lobe à l'autre, et être réglé en en termes de quantité. Dans la course de l'athlète, au moment de l'appui du pied au sol, pendant le déroulement de l'appui plantaire, le fluide se déplace dans le lobe antérieur. Pendant le cycle du pas, quand au terme de l'extension du membre de poussée toute la force est exercée sur le 1er orteil, le lobe postérieur est rempli au maximum avec le fluide.

Quelques-uns des nombreux avantages que l'on obtient avec la présente invention sont les suivants.

La semelle intérieure élastique supérieure est maintenue dans la relation la plus étroite possible avec la plante du pied, justement par la poussée des orteils qui, en absence de l'enveloppe à volume variable, pourraient par contre la réduire, garantissant de cette façon la continuité fonctionnelle de la poussée.

La semelle intérieure élastique inférieure assume une courbure à angle plus fermé par effet de la présence de l'épaisseur constituée par le lobe postérieur; par conséquent, à égalité de caractéristiques mécaniques et de poids, elle exprimera une force élastique supérieure. L'alternance du rapprochement et de l'éloignement entre les deux semelles intérieures, pendant chaque cycle du pas, permet d'utiliser l'espace qui se crée entre les deux semelles intérieures, pendant le chargement élastique, comme le volume d'un soufflet qui, équipé d'un revêtement fermé par des soupapes unidirectionnelles, est en mesure d'éloigner efficacement de la zone de la plante du pied la chaleur en excès en faisant un appel d'air de l'extérieur.

Avec les semelles intérieures élastiques, selon la présente invention, l'accumulation d'énergie au niveau de la partie avant du pied est utilisée toujours dans la partie avant du pied, restituant l'énergie accumulée avec un vecteur très horizontalisé en avant, au moment le plus opportun, en donnant un élan au pas, sans la restituer immédiatement, comme cela se produisait selon la technique précédemment connue, au moment de l'impact du talon avec le sol, avec un vecteur plutôt verticalisant.

Tous les avantages susdits et d'autres encore, apparaîtront évidents dans la description des figures suivantes, jointes uniquement à titre d'illustration et non pas limitatif, dans lesquelles:
La fig. 1 illustre un athlète en position de course.
La fig. 2 montre la position du 1er orteil par rapport à la semelle intérieure, quand le muscle fléchisseur long du 1er orteil entre en action.
La fig. 3 est une vue éclatée des semelles intérieures élastiques pour chaussures avec interposition d'une enveloppe à volume variable, selon la présente invention.
Les fig. 4 a), b), c) illustrent en trois positions le fonctionnement de l'enveloppe de fluide à volume variable.
La fig. 5 est une vue en perspective d'ensemble plongeante, des semelles intérieures de la figure 3.
La fig. 5a est une vue en perspective des semelles intérieures de la figure 3, contenues dans un revêtement fermé.
La fig. 6 illustre la position du pied à l'intérieur de la chaussure.
Les fig. 7a), a') montrent deux positions dans lesquelles les semelles intérieures et une partie de l'enveloppe sont contenues dans un revêtement constitué totalement ou en partie par une membrane-soupape unidirectionnelle pour l'air.
Les fig. 7b), b') montrent deux positions dans lesquelles les semelles intérieures et l'enveloppe toute entière sont contenues dans un revêtement à double chambre constitué totalement ou en partie par une membrane-soupape unidirectionnelle pour l'air.
La fig. 8a) montre une membrane-soupape unidirectionnelle équipée d'ouvertures avec éléments mobiles de fermeture à clapet.
Les fig. 8b), c) illustrent un appel d'air et une sortie d'air depuis le revêtement contenant les semelles intérieures.
La fig. 9a) montre le plan d'une réalisation particulière d'une membrane-soupape unidirectionnelle.
La fig. 9b) est une section de la membrane-soupape unidirectionnelle, effectuée selon la ligne B-B indiquée dans la figure 9a.
La fig. 10 représente un tuyau pour la connexion de l'enveloppe avec l'extérieur.
La fig. 11 représente le logement dans l'empeigne d'un tuyau de connexion externe.
Les fig. 12a), b), c) illustrent l'invention en plan, avec la disposition de plusieurs enveloppes réciproquement tournées.
La fig. 12d) illustre en section l'invention avec la disposition de plusieurs enveloppes de fluide interpolées avec plusieurs semelles intérieures.
Dans les différentes figures, les éléments analogues ont été indiqués avec les mêmes symboles numériques.

Dans la figure 1 est illustré un athlète en pleine course, qui utilise pour la propulsion l'allongement du membre de poussée, confiant ce résultat à l'ouverture maximum de tous les angles des articulations concernées: a) du fémur sur le bassin, b) du genou, c) de la cheville, d) de l'articulation métatarso-phalangienne, e) des articulations interphalangiennes.

La poussée générée par l'ouverture des angles des articulations métatarso-phalangienne d) et interphalangiennes e), indiquée dans la figure 2 par la flèche F, tout en étant bien connue par les athlètes, normalement n'est pas prise en considération. Dans la figure 2 est illustrée la position du 1er orteil lorsque la propulsion est confiée également a l'extension des orteils et de quelle façon ce mouvement détermine une variation de l'assiette de la surface d'appui du pied qui tend à soulever le métatarse 8 de la surface 6 d'appui dans la chaussure déterminant, en présence de semelles intérieures élastiques, une poussée à reculons du calcanéum vers les sol, comme indiqué avec le vecteur 10.

Selon la technique connue, en effet, dans ces conditions la semelle intérieure se redresse à vide avec le vecteur 9, étant donné que sous le métatarse 8 il n'y a plus de contact direct avec la semelle intérieure, et cela provoque l'apparition du vecteur 10, sous le talon. L'énergie qui a été accumulée par la semelle intérieure non seulement est perdue, mais elle génère le vecteur 10 qui rappelle le talon vers le bas, provoquant un désavantage pour l'athlète.

Dans la figure 3 sont illustrées deux semelles intérieures dynamiques 11 et 12, qui doivent être superposées selon l'invention; la semelle intérieure 11 est celle qui se trouve supérieurement, la semelle intérieure 12 est celle inférieure. Les deux ont des fentes 1 et 2, 1' et 2', qui créent des lames 3 et 4, 3' et 4', et une ouverture longitudinale centrale 5, 5', comme décrit dans la demande de brevet italien GE 99 A 000081. En correspondance de l'articulation métatarso-phalangienne, indiquée par une ligne hachurée MF, est placée une enveloppe de fluide 13.

Le logement de l'accumulation d'énergie élastique est l'entière ligne de charnière MF, mais le logement de la restitution de la poussée est identifié avec la portion de la charnière métatarso-phalangienne limitée presque exclusivement au 1er et au 2ème orteil, dans la zone indiquée par le chiffre 7. Par conséquent, le fonctionnement de la semelle intérieure est plus semblable à un lance-pierres qu'à une catapulte.

L'enveloppe de fluide 13 est constituée par deux lobes, un antérieur 15 et l'autre postérieur 14, en communication l'un avec l'autre, par exemple au moyen d'un isthme 16, pour permettre le passage rapide du fluide d'un lobe à l'autre.

Sur le bord externe de la semelle intérieure inférieure 12, est percée une entaille 17 apte à contenir le diamètre de l'isthme 16 de l'enveloppe de fluide. Ledit isthme 16 peut être remplacé par une connexion quelconque entre le volume des deux lobes 14, 15, comme par exemple par un petit tuyau. Bien entendu, par conséquence, l'entaille 17 sera façonnée de manière correspondante.

Le lobe antérieur 15 est placé au-dessous de la semelle intérieure inférieure 12, comme illustré dans la figure 4, alors que le lobe postérieur 14 est placé entre les deux semelles intérieures 11 et 12.

Selon l'invention, on obtient un double mécanisme d'accumulation d'énergie élastique:
1) flexion de la semelle intérieure supérieure 11, par effet de la flexion du pied avec un mécanisme semblable aux dispositifs connus.
2) flexion de la semelle intérieure inférieure 12, qui se produit avec un point d'appui sur le lobe postérieur 14 gonflé par la compression du lobe antérieur 15, à laquelle participe également, outre le poids de l'athlète, l'appareil extenseur du talon avec un mécanisme de levier "avantageux" (1er degré).

Avec référence à la figure 4 la position a) représente le moment où le poids de l'athlète se décharge sur le talon. Dans la position b) le poids de l'athlète se décharge sur la portion métatarso-phalangienne, et le fluide contenu dans le lobe postérieur 14 se déplace vers le lobe antérieur 15.

Pendant le chargement élastique des semelles intérieures 11 et 12, avec la flexion longitudinale du pied en correspondance de la charnière métatarso-phalangienne, le fluide contenu dans le lobe antérieur 15 est poussé, graduellement bien que très rapidement, vers le lobe postérieur 14 par effet du déplacement du poids de l'athlète et de la pression au sol de l'avant-pied, en passant de la position b) à la position c).

La flèche propulsive P indique le vecteur en correspondance de l'articulation métatarso-phalangienne, qui est déterminé par la somme de la poussée produite par les semelles intérieures 11, 12 et par l'enveloppe 13.

Toutes les forces qui interviennent dans l'ouverture maximum de l'angle c), illustré dans les figures 1 et 2, sont représentées par le vecteur S.

Le vecteur F' est également déterminé, outre que par l'ouverture des angles d) et e), par le déplacement en avant du poids de l'athlète.

Les deux lobes communicants 14 et 15 de l'enveloppe 13 fonctionnent comme deux plateaux d'une balance.

Le poids sur le lobe postérieur 14 (position b) correspond à la force de poussée au sol de l'articulation métatarso-phalangienne, le poids sur le lobe antérieur 15 (position c) correspond à la force de poussée au sol des orteils.

Si l'on considère la ligne métatarso-phalangienne comme la position du point d'appui du levier constitué par les deux semelles intérieures, la semelle intérieure supérieure 11 a pour point d'appui l'articulation 18 illustrée dans la figure 6, alors que la semelle intérieure inférieure 12 a pour point d'appui le lobe postérieur 14. Les deux sont des leviers du 1 er genre, et la compression qui est exercée sur le lobe antérieur 15 est transférée "avantageusement", toujours à la charge de l'appareil extenseur qui intervient sur le calcanéum 22, dans le lobe postérieur 14, en correspondance de la charnière métatarso-phalangienne, contribuant à accentuer la courbure de la semelle intérieure inférieure 12, augmentant de cette façon sa réponse dynamique à égalité de caractéristiques de rigidité élastique du matériau.

Au moment du détachement du sol, dans la phase d'exécution de la poussée de la part de l'orthèse plantaire, sur la partie avant du pied on détermine également une forme de distribution intégrée de la poussée "en lance-pierres" des semelles intérieures avec la "poussée pneumatique" du lobe antérieur 15 qui intervient pour accélérer le détachement des orteils par rapport au sol (vecteur vertical) atténuant l'engagement musculaire de l'appareil extenseur des orteils au début du pas suivant.

Pendant la phase qui suit la poussée, le système se libère des sollicitations mécaniques externes et permet à la semelle intérieure inférieure 12 avec une courbure supérieure de s'aligner à nouveau avec celle supérieure 11, en vidant partiellement le lobe postérieur 14 dans celui antérieur 15 jusqu'au rééquilibrage de la pression avec le retour à l'état initial (position a).

Le changement de position relative (incohérence) des deux extrémités des semelles intérieures dû au différent rayon de courbure est facilement surmontable en laissant la liberté de mouvement réciproque au moins à l'une des deux extrémités.

Une réalisation préférée de la présente invention consiste en une orthèse plantaire que l'on peut insérer dans les chaussures de sport connues, constituée par deux semelles intérieures 11 et 12, en fibre de carbone, immergée dans une matrice de résine, dans laquelle chaque semelle intérieure a la forme illustrée dans la figure 3.

Selon un exemple particulier de réalisation, chaque semelle intérieure a été réalisée avec une rigidité d'environ 52,3 N/mm.

L'enveloppe de fluide 13, en polyuréthane électrosoudé en forme bilobée a été réalisée avec une capacité de 16 cm³.

L'épaisseur des semelles intérieures peut varier, en fonction de la rigidité requise et du matériau utilisé, qui doit posséder des caractéristiques de légèreté et de résistance associées à un haut rendement élastique, comme les alliages métalliques élastiques, fibres de verre, fibres en Kévlar en matériaux composites avec des résines, matériaux connus dans le commerce sous le nom de Pebax et Hytrel additionnés de fibres, etc.

Selon un autre exemple de réalisation, des prototypes en lames d'acier harmonique ont été réalisés avec des épaisseurs variables entre 0,2 et 0,4 mm.

Dans la version de l'orthèse plantaire pouvant être insérée dans les chaussures ordinaires, les semelles intérieures peuvent être solidarisées entre elles de préférence au moyen de matériau déformable et résistant à l'usure (ruban en Kévlar, etc.) qui en empêche le désalignement, permettant un glissement limité de l'une sur l'autre. Comme illustré dans la figure 5, ledit matériau 43 peut être appliqué ou collé, de préférence séparément, aux côtés internes et externes dans la zone correspondant à la plante, immédiatement devant les extrémités des fentes 2, 2' du talon (non représentées ici par clarté, mais visibles dans la figure 3). L'enveloppe de fluide 13 est fixée avec ses deux lobes 14 et 15 à la semelle intérieure inférieure 12, respectivement le lobe antérieur 15 sous la semelle intérieure 12, et le lobe postérieur 14 sur la semelle intérieure 12. Les lignes de fixation 50, 51, sont essentiellement perpendiculaires à la direction longitudinale de l'orthèse plantaire, et étendues sur la largeur de l'orthèse plantaire avec la moindre profondeur possible, pour permettre au maximum degré le remplissage et le vidage des lobes 14 et 15, pendant la dynamique du pas.

Dans la figure 5a est illustré un revêtement fermé 24, qui contient les deux semelles intérieures 11, 12 et l'enveloppe de fluide 13, solidarisés comme décrit ci-dessus.

Ledit revêtement fermé 24 est réalisé avec un matériau ayant une grande déformabilité, légèreté et résistance (type tissu en Kevlar ou similaires) qui présente, le long du périmètre de l'orthèse plantaire, une bande ayant une hauteur telle qu'elle n'interfère pas avec les variations de volume entre les semelles intérieures pendant le pas, et équipé d'une boucle 47 en correspondance des ouvertures longitudinales 5 des semelles intérieures, pour éviter l'usure réciproque des semelles intérieures 11, 12, avec le revêtement interne de la chaussure.

L'alternance de rapprochement et d'éloignement entre les deux semelles intérieures pendant chaque cycle du pas permet d'utiliser l'espace qui se détermine entre les deux semelles intérieures pendant le chargement élastique, comme le volume d'un soufflet qui, en équipant le revêtement fermé 24 de soupapes unidirectionnelles, est en mesure d'éloigner efficacement de la zone de la plante du pied la chaleur en excès en faisant un appel d'air depuis l'extérieur. Ledit espace est indiqué en tant que compartiment 48.

Pour permettre un échange de l'air présent au-dessous de la plante du pied, le revêtement 24 est réalisé totalement ou en partie avec une membrane-soupape unidirectionnelle 23 pour l'air, représentée dans la figure 8.

Dans la figure 7a l'orthèse plantaire est située dans le contexte de la semelle intermédiaire et le lobe antérieur 15 trouve place dans un logement de celle-ci. Le revêtement 24 enrobe uniquement les deux semelles intérieures 11 et 12 et le lobe postérieur 14. Par conséquent, il devra être scellé en correspondance de l'isthme 16.

Dans la figure 7b le revêtement 24 contient aussi, outre les deux semelles intérieures 11 et 12, les deux lobes 14 et 15, dans deux compartiments communicants 48 et 49, constituant dans son ensemble une orthèse plantaire extractible.

Le compartiment 49 est réalisé en contenant le lobe 15 entre deux revêtements, constitués totalement ou en partie par une membrane-soupape unidirectionnelle 23'.

Dans la figure 8a est illustrée la membrane-soupape unidirectionnelle 23 qui est pourvue d'ouvertures 25 équipées de lamelles mobiles de fermeture à clapet 26, soudées à la membrane par points 27.

La membrane-soupape unidirectionnelle 23, est placée avec les lamelles 26 opportunément orientées par rapport à la direction du flux, comme illustré dans les figures 8b et 8c.

Dans la Figure 8b, lorsque le volume induit par l'éloignement des deux membranes perméables 29 et 30 augmente, généré par l'éloignement des deux semelles intérieures 11, 12 que les membranes enrobent, un appel d'air est produit vers le compartiment 48 intermédiaire entre les deux semelles intérieures 11 et 12, comme indiqué par les flèches 19.

Dans la figure 8c, quand la réduction du volume est induite par le rapprochement des deux membranes perméables 29 et 30, une sortie d'air du compartiment 48 est produite vers le bas, comme indiqué par les flèches 20.

Dans les figures 9a et 9b est présentée, respectivement en plan et en section, une réalisation préférée d'un élément de membrane-soupape unidirectionnelle 23 qui est constituée par une pellicule inférieure 31 avec ouvertures circulaires 32. La pellicule inférieure 31 est soudée à une pellicule superposée 33, le long des segments 35, selon des nervures qui forment un réticulé à maille carrée 36. La pellicule superposée 33, ayant une épaisseur inférieure par rapport à la pellicule inférieure 31, est découpée selon le façonnage indiqué en hachuré dans la figure 9a. On obtient ainsi des volets mobiles 34 en forme de circonférence non complète.

Au croisement des segments 35 de soudure des deux pellicules 31, 33, et au milieu de l'élément à maille carrée 36, sur la pellicule superposée 33, sont reportés des reliefs 37 ayant une épaisseur telle qu'elle permet le mouvement des volets 34 lors de l'ouverture du système valvulaire, même en présence d'une surface plate 38 en contact avec la membrane-soupape unidirectionnelle 23. Les reliefs 37 correspondent à un nombre égal de points de soudure 39 entre les deux pellicules 31 et 33.

Quand l'orthèse plantaire, revêtue par deux feuilles de la membrane-soupape unidirectionnelle, positionnées réciproquement comme dans la figure 8 et soudées le long du périmètre externe, est insérée entre deux surfaces constituées par une semelle orthopédique amortissante et par la semelle intermédiaire de la chaussure, pour obtenir l'effet soufflet, les deux doivent avoir un nombre approprié d'ouvertures ayant un diamètre apte à permettre, pendant la course, le passage et le dégagement depuis la chaussure de l'air présent à l'intérieur de celle-ci, favorisant l'élimination d'une partie de la chaleur en excès. Ledit passage d'air est indiqué par des flèches dans la figure 7.

Dans la réalisation des chaussures, la semelle intérieure inférieure 12 pourra trouver un logement fixe dans l'épaisseur de la semelle intermédiaire et le lobe antérieur 15 peut être logé inférieurement dans une niche obtenue dans le matériau souple de la même semelle immédiatement adossée au matériau plus résistant de la semelle d'usure, alors que le lobe postérieur 14 et la semelle intérieure supérieure 11 devront maintenir une opportune liberté de modifier leur configuration.

Le volume de l'enveloppe de fluide 13 pourra être important pour obtenir les meilleurs résultats en fonction des ressources musculaires spécifiques engagées dans le geste athlétique. II sera par conséquent utile d'associer à l'enveloppe un dispositif qui en permette le remplissage avec des volumes prédéterminés d'air ou fluides différents. Dans ce but est prévue la possibilité, illustrée dans la figure 10, d'équiper l'enveloppe 13 de tuyaux 42 pourvus de soupapes 40, unidirectionnelles et désactivables.

Dans la figure 11 est représenté le logement dans la chaussure 41 d'un tuyau 42 de connexion avec l'extérieur.

La forme de l'enveloppe de fluide 13 peut subir les modifications opportunes pour s'adapter aux exigences des différents utilisateurs, pour diverses dimensions, allure, typologie de sport pratiqué.

Afin de mieux adapter la présente invention à chaque exigence, est prévue la possibilité de superposer plusieurs enveloppes de fluide 13, comme illustré dans la figure 12.

La superposition de plusieurs enveloppes de fluide 13 réciproquement tournés, permet de pousser pendant la phase d'appui et la phase propulsive, une plus grande quantité de fluide vers des secteurs spécifiques des zones de support du pied. Dans l'exemple de la figure 12a, la poussée vers le secteur externe de la région phalangienne, peut conférer des avantages posturaux importants dans des sports particuliers, tels que le golf, fournissant un support valable à la partie externe du pied lors de différentes phases du "swing".

Par exemple, dans la figure 12b la pression sur le lobe postérieur 14 pousse le fluide sur le lobe antérieur 15. Mais quand l'athlète appuie avec les orteils (surtout avec le 1er et le 2ème orteil) sur le lobe antérieur 15', on charge le lobe postérieur 14', donnant un support à la partie externe du pied. Cela peut être intéressant pour les supinateurs, alors que pour les pronateurs la réalisation illustrée dans la figure 12c peut se révéler utile.

En utilisant de façon opportune la rotation relative de deux ou plusieurs enveloppes, on peut avoir des poussées sélectives, en fonction des différentes nécessités.

On prévoit également l'emploi de plusieurs semelles intérieures différemment interpolées avec plusieurs enveloppes de fluide, comme illustré dans la figure 12d.

La présente invention comprend toutes les variantes du détail et les modifications qui peuvent sembler évidentes à un technicien du secteur et qui ne sortent pas du cadre de la présente invention telle que définie dans les revendications suivantes.

## Revendications

1. Semelles intérieures élastiques pour chaussures (11,12) superposées et ayant interposé une ou plusieurs enveloppes (13) de fluide à volume variable, **caractérisées par le fait que** les enveloppes de fluide (13) interposées à volume variable sont réalisées avec deux lobes (14, 15) communicant l'un avec l'autre, le lobe antérieur (15) étant en correspondance des orteils au-dessous de la semelle intérieure inférieure (12), et le lobe postérieur (14) étant en correspondance de l'articulation métatarso-phalangienne entre les deux semelles intérieures (11 et 12).

2. Semelles intérieures élastiques pour chaussures (11,12) selon la revendication 1, **caractérisées par le fait qu'**elles ont des fentes (1, 1'), parallèles à la marge externe dans la région de l'articulation métatarso-phalangienne et des orteils, qui créent des lames (3, 3'), et qui dans le talon ont des fentes (2, 2'), concentriques en U, essentiellement parallèles au profil externe du calcanéum, qui créent des lames (4, 4'), et que le long de l'axe central ont une ouverture longitudinale (5, 5').

3. Semelles intérieures élastiques pour chaussures (11,12) selon la revendication 1, **caractérisées par le fait que** sur le bord externe de la semelle intérieure inférieure (12), est percée une entaille (17) apte à permettre le passage du fluide entre les deux lobes (14, 15).

4. Semelles intérieures élastiques pour chaussures (11, 12) selon les revendications 1 et 3, **caractérisées par le fait que** les lobes (14, 15) des enveloppes de fluide sont en communication l'un avec l'autre au moyen d'un isthme (16).

5. Semelles intérieures élastiques pour chaussures (11,12) selon la revendication 1, **caractérisées par le fait que** les deux semelles intérieures (11 et 12) sont en fibre de carbone, immergée dans une matrice de résine, et que chaque semelle intérieure a une rigidité de 52,3 N/mm.

6. Semelles intérieures élastiques pour chaussures (11,12) selon la revendication 1, **caractérisées par le fait que** l'enveloppe de fluide (13) est en polyuréthane électrosoudé avec une capacité de 16 cm³.

7. Semelles intérieures élastiques pour chaussures (11,12) selon la revendication 1, **caractérisées par le fait que** les deux semelles intérieures (11 et 12) sont constituées par des lames d'acier harmonique ayant des épaisseurs comprises entre 0,2 et 0,4 mm.

8. Semelles intérieures élastiques pour chaussures (11,12) selon la revendication 1, **caractérisées par le fait que** les semelles intérieures sont solidarisées entre elles au moyen d'un matériau (43) déformable et résistant à l'usure qui en empêche le désalignement, permettant un glissement limité de l'une sur l'autre.

9. Semelles intérieures élastiques pour chaussures (11,12) selon les revendications 1 et 3, **caractérisées par le fait que** l'enveloppe de fluide (13) est fixé avec ses deux lobes (14, 15) à la semelle intérieure inférieure (12), respectivement avec le lobe antérieur (15) sous la semelle intérieure (12), et avec le lobe postérieur (14) sur la semelle intérieure (12), étant les lignes de fixation (50, 51) essentiellement perpendiculaires à la direction longitudinale de l'orthèse plantaire, et étendues sur la largeur de l'orthèse plantaire avec la moindre profondeur possible.

10. Semelles intérieures élastiques pour chaussures (11,12) selon les revendications 1 et 8, **caractérisées par le fait que** le matériau (43) est appliqué ou collé, de préférence séparément, aux côtés internes et externes dans la zone correspondant à la plante, immédiatement devant les extrémités des fentes (2, 2') du talon.

11. Semelles intérieures élastiques pour chaussures (11,12) selon la revendication 1, **caractérisées par le fait que** les deux semelles intérieures (11 et 12) avec l'enveloppe de fluide (13), solidarisées l'une avec l'autre, sont contenues dans un revêtement fermé (24).

12. Semelles intérieures élastiques pour chaussures (11,12) selon les revendications 1 et 11, **caractérisées par le fait que** le revêtement fermé (24) est réalisé avec un matériau ayant une grande déformabilité, légèreté et résistance qui présente, le long du périmètre de l'orthèse plantaire, une bande ayant une hauteur telle qu'elle n'interfère pas avec les variations de volume entre les semelles intérieures pendant le pas et qui est équipée d'une boucle (47) en correspondance des ouvertures longitudinales (5, 5') des semelles intérieures.

13. Semelles intérieures élastiques pour chaussures (11,12) selon les revendications 1 et 11, **caractérisées par le fait que** le revêtement (24) est réalisé totalement ou en partie avec une membrane-soupape unidirectionnelle (23) pour l'air, qui est pourvue d'ouvertures (25) équipées de lamelles mobiles de fermeture à clapet (26), soudées à la membrane (23) par points (27).

14. Semelles intérieures élastiques pour chaussures (11,12) selon les revendications 1, 3 et 11, **caractérisées par le fait que** le revêtement (24) enrobe les deux semelles intérieures (11, 12) et le lobe postérieur (14) et qu'il est scellé en correspondance de l'isthme (16).

15. Semelles intérieures élastiques pour chaussures (11,12) selon les revendications 1, 3 et 11, **caractérisées par le fait que** le revêtement (24) enrobe les deux semelles intérieures (11, 12) et les deux lobes (14, 15), dans deux compartiments communicants (48, 49), le compartiment (49) qui contient le lobe (15) étant réalisé totalement ou en partie avec une membrane-soupape unidirectionnelle (23').

16. Semelles intérieures élastiques pour chaussures (11,12) selon les revendications 1 et 13, **caractérisées par le fait que** la membrane-soupape unidirectionnelle (23) est constituée par une pellicule inférieure (31) avec ouvertures circulaires (32) et par une pellicule superposée (33) ayant une épaisseur inférieure par rapport à la pellicule inférieure (31), que la pellicule superposée (33) est soudée à la pellicule inférieure (31) le long de segments (35), selon des nervures qui forment un réticulé à maille carrée (36), que la pellicule superposée (33) est découpée de façon à obtenir des volets mobiles (34) en forme de circonférence non complète, qu'au croisement des segments (35) et au milieu de l'élément à maille carrée (36) sur la pellicule superposée (33) sont reportés des reliefs (37) ayant une épaisseur telle qu'elle permet le mouvement des volets (34) à l'ouverture du système valvulaire, même en présence d'une surface plate (38) en contact avec la membrane-soupape unidirectionnelle (23), étant donné que les reliefs (37) correspondent à un nombre égal de points de soudure (39) entre les deux pellicules (31, 33).

17. Semelles intérieures élastiques pour chaussures (11,12) selon la revendication 1, **caractérisées par le fait que** l'enveloppe (13) est équipée de tuyaux (42) pourvus de soupapes (40), unidirectionnelles et désactivables, pouvant être connectés avec l'extérieur.

18. Semelles intérieures élastiques pour chaussures (11,12) selon la revendication 1, **caractérisées par le fait que** plusieurs enveloppes de fluide (13) réciproquement tournées se superposent, avec l'emploi de plusieurs semelles intérieures (11, 12) différemment interposées avec plusieurs enveloppes de fluide (13).

## Claims

1. Elastic insoles for shoes (11, 12) that are placed on top of one another and having one or many fluid pouches (13) of variable volume between them, **characterised in that** the interposed fluid pouches (13) of variable volume are made with two lobes (14, 15) communicating with each other, the front lobe (15) being at the toes below the lower insole (12), and the rear lobe (14) being between the two insoles (11 and 12) metatarsophalangeal articulation.

2. Elastic insoles for shoes (11, 12) according to claim 1, **characterised in that** they have slits (1, 1') parallel to the outer edge in the region of the metatarsophalangeal articulation and the toes, which create strips (3, 3'), and which have concentric slits (2, 2') forming a U-shape, essentially parallel to the outer profile of the heel bone, which create strips (4, 4'), and **in that** they have a longitudinal opening (5, 5') along the central axis.

3. Elastic insoles for shoes (11, 12) according to claim 1, **characterised in that** a channel (17) is pierced on the outer edge of the lower insole (12), suitable for allowing the passage of the fluid between the two lobes (14, 15).

4. Elastic insoles for shoes (11, 12) according to claims 1 and 3, **characterised in that** the lobes (14, 15) of the fluid pouches are in communication with each other by means of an isthmus.

5. Elastic insoles for shoes (11, 12) according to claim 1, **characterised in that** the two insoles (11, 12) are made from carbon fibre, embedded in a resin matrix, and **in that** each insole has a stiffness of 52.3 N/mm.

6. Elastic insoles for shoes (11, 12) according to claim 1, **characterised in that** the fluid pouch (13) is made from electrowelded polyurethane with a capacity of 16 cm³.

7. Elastic insoles for shoes (11, 12) according to claim 1, **characterised in that** the two insoles (11 and 12) are made from harmonic steel strips having thicknesses of between 0.2 and 0.4 mm.

8. Elastic insoles for shoes (11, 12) according to claim 1, **characterised in that** the insoles (11 and 12) are fixed together by means of a deformable and wear-resistant material (43) that prevents their misalignment, allowing them to slide a limited amount on top of one another.

9. Elastic insoles for shoes (11, 12) according to claims 1 and 3, **characterised in that** the fluid pouch (13) is fixed with its two lobes (14, 15) to the lower insole (12), respectively with the front lobe (15) under the insole (12), and with the rear lobe (14) over the insole (12), the fixing lines (50, 51) being essentially perpendicular to the longitudinal direction of the plantar orthose, and extending over the width of the plantar orthose with the least possible depth.

10. Elastic insoles for shoes (11, 12) according to claims 1 and 8, **characterised in that** the material (43) is applied or glued, preferably separately, to the inner and outer sides in the area corresponding to the sole, immediately in front of the extremities of the slits (2, 2') of the heel.

11. Elastic insoles for shoes (11, 12) according to claim 1, **characterised in that** the two insoles (11 and 12) with the fluid pouch (13), joined together, are contained in a closed casing (24).

12. Elastic insoles for shoes (11, 12) according to claims 1 and 11, **characterised in that** the closed casing (24) is made from a material having a great deal of deformability, lightness and strength that has, along the perimeter of the plantar orthose, a band having a height such that it does not interfere with the variations in volume between the insoles while walking and that is equipped with a loop (47) at the longitudinal openings (5, 5') of the insoles.

13. Elastic insoles for shoes (11, 12) according to claims 1 and 11, **characterised in that** the casing (24) is made totally or partially from a unidirectional membrane-valve (23) for air, which is provided with openings (25) equipped with mobile clappers (26), welded to the membrane (23) in spots (27).

14. Elastic insoles for shoes (11, 12) according to claims 1, 3 and 11, **characterised in that** the casing (24) encloses the two insoles (11 and 12) and the rear lobe (14) and **in that** it is sealed at the isthmus (16).

15. Elastic insoles for shoes (11, 12) according to claims 1, 3 and 11, **characterised in that** the casing (24) encloses the two insoles (11 and 12) and the two lobes (14, 15), in two communicating compartments (48, 49), the compartment (49) that contains the lobe (15) being made totally or partially from a unidirectional membrane-valve (23').

16. Elastic insoles for shoes (11, 12) according to claims 1 and 13, **characterised in that** the unidirectional membrane-valve (23) consists of a lower film (31) with circular openings (32) and an overlying film (33) having a smaller thickness than the lower film (31), **in that** the overlying film (33) is welded to the lower film (31) along the segments (35), according to ribs that form a square grid element (36), **in that** the overlying film (33) is divided so as to obtain mobile shutters (34) in the form of an incomplete circumference, and **in that** at the crossing of the segments (35) and in the middle of the square grid element (36) on the overlying film (33) there are some ridges (37) having a thickness such that it allows the movement of the shutters (34) when the valve system opens, even in the presence of a flat surface (38) in contact with the unidirectional membrane-valve (23), considering that the ridges (37) correspond to an equal number of welding points (39) between the two films (31, 33).

17. Elastic insoles for shoes (11, 12) according to claim 1, **characterised in that** the pouch (13) is equipped with tubes (42) provided with unidirectional deactivatable valves (40), able to be connected with the outside.

18. Elastic insoles for shoes (11, 12) according to claim 1, **characterised in that** many reciprocally turned fluid pouches (13) lie over one another, using many insoles (11 and 12) differently interspaced with many fluid pouches (13).

## Patentansprüche

1. Elastische innere Schuhsohlen (11, 12), die übereinander gelegt sind und die eine oder mehrere Flüssigkeitspolster (13) variierbaren Volumens dazwischen gelegt haben, welche **dadurch gekennzeichnet sind, dass** die dazwischen gelegten Flüssigkeitspolster (13) variierbaren Volumens durch zwei Lappen (14, 15) erzeugt werden, die miteinander kommunizieren, wobei der vordere Lappen (15) an der Stelle der Zehen unterhalb der unteren Innensohle (12) gelegen ist und wobei der obere Lappen (14) zwischen den beiden Innensohlen (11 und 12) an der Stelle des Mittelfuß-Zehen-Gelenks gelegen ist.

2. Elastische innere Schuhsohlen (11, 12) gemäß Anspruch 1, welche **dadurch gekennzeichnet sind, dass** sie Schlitze (1, 1') aufweisen, welche parallel zum äußeren Rand im Bereich des Mittelfuß-Zehen-Gelenks verlaufen, welche Streifen (3, 3') bilden, und welche im Bereich der Ferse U-konzentrische Schlitze (2, 2') aufweisen, welche grundsätzlich parallel zum äußeren Rand der Ferse verlaufen und Streifen (4, 4') bilden, und welche entlang der zentralen Achse eine längslaufende Öffnung (5, 5') aufweisen.

3. Elastische innere Schuhsohlen (11, 12) gemäß Anspruch 1, welche **dadurch gekennzeichnet sind, dass** auf dem äußeren Rand der unteren Innensohle (12) ein Einschnitt (17) vorhanden ist, der dazu geeignet ist, die Flüssigkeit zwischen den beiden Lappen (14, 15) durchfließen zu lassen.

4. Elastische innere Schuhsohlen (11, 12) gemäß den Ansprüchen 1 und 3, welche **dadurch gekennzeichnet sind, dass** die Lappen (14, 15) der Flüssigkeitspolster miteinander aufgrund eines Isthmus (16) verbunden sind.

5. Elastische innere Schuhsohlen (11, 12) gemäß Anspruch 1, welche **dadurch gekennzeichnet sind, dass** die beiden Innensohlen (11, 12) aus Kohlenstofffasern bestehen, die mit einer Harzmatrix getränkt sind, und **dadurch** dass jede Sohle eine Festigkeit von 52,3 N/mm aufweist.

6. Elastische innere Schuhsohlen (11, 12) gemäß Anspruch 1, welche **dadurch gekennzeichnet sind, dass** der Flüssigkeitspolster (13) aus elektronenstrahlgeschweißtem Polyurethan mit einer Kapazität von 16 cm³ besteht.

7. Elastische innere Schuhsohlen (11, 12) gemäß Anspruch 1, welche **dadurch gekennzeichnet sind, dass** die beiden Innensohlen (11, 12) aus Streifen harmonischen Stahls bestehen, die eine Höhe von 0,2 bis 0,4 mm aufweisen.

8. Elastische innere Schuhsohlen (11, 12) gemäß Anspruch 1, welche **dadurch gekennzeichnet sind, dass** die beiden Innensohlen untereinander durch ein deformierbares und abnutzungsresistentes Material solidarisiert sind, das deren Verschiebung verhindert, da es das Gleiten der einen Sohle auf der anderen beschränkt.

9. Elastische innere Schuhsohlen (11, 12) gemäß den Ansprüchen 1 und 3, welche **dadurch gekennzeichnet sind, dass** der Flüssigkeitspolster (13) mit seinen beiden Lappen (14, 15) an der unteren Innensohle (12) angebracht ist, jeweils mit dem vorderen Lappen (15) unter der unteren Innensohle (12) und mit dem hinteren Lappen (14) auf der unteren Innensohle (12), wobei die Fixierungslinien (50, 51) grundsätzlich im rechten Winkel zur Längsrichtung der orthopädischen Sohle verlaufen und sich entlang der Breite der orthopädischen Sohle mit der mindest möglichen Tiefe erstrecken.

10. Elastische innere Schuhsohlen (11, 12) gemäß den Ansprüchen 1 und 8, welche **dadurch gekennzeichnet sind, dass** das Material (43) vorzugsweise getrennt auf den inneren und äußeren Seiten im Bereich der Sohle angebracht oder angeklebt ist, unmittelbar vor den Enden der Fersenschlitze (2,2').

11. Elastische innere Schuhsohlen (11, 12) gemäß Anspruch 1, welche **dadurch gekennzeichnet sind, dass** die beiden Innensohlen (11 und 12), wobei die eine mit der anderen solidarisiert ist, mit dem Flüssigkeitspolster (13) in einer geschlossenen Verkleidung (24) enthalten sind.

12. Elastische innere Schuhsohlen (11, 12) gemäß den Ansprüchen 1 und 11, welche **dadurch gekennzeichnet sind, dass** die geschlossene Verkleidung (24) aus einem Material mit einer hohen Verformbarkeit, Leichtgewichtigkeit und Resistenz hergestellt ist, und welche entlang des Umfangs der orthopädischen Sohle eine Binde mit solch einer Höhe aufweist, dass sie die Volumenvariationen zwischen den beiden Innensohlen während des Schrittes nicht beeinträchtigt, und welche eine Öse (47) an der Stelle der längslaufenden Öffnungen (5, 5') der Innensohlen aufweist.

13. Elastische innere Schuhsohlen (11, 12) gemäß den Ansprüchen 1 und 11, welche **dadurch gekennzeichnet sind, dass** die Verkleidung (24) ganz oder teils aus einer Ventilmembrane (23) hergestellt ist, welche die Luft in eine Richtung auslässt, und welche mit Öffnungen (25) versehen ist, die mit mobilen Klappverschlusslamellen (26) ausgestattet sind, die durch Punkte (27) an die Membrane (23) geschweißt sind.

14. Elastische innere Schuhsohlen (11, 12) gemäß den Ansprüchen 1, 3 und 11, welche **dadurch gekennzeichnet sind, dass** die Verkleidung (24) die beiden Innensohlen (11, 12) und den hinteren Lappen (14) verkleidet und dass sie an der Stelle des Isthmus (16) versiegelt ist.

15. Elastische innere Schuhsohlen (11, 12) gemäß den Ansprüchen 1, 3 und 11, welche **dadurch gekennzeichnet sind, dass** die Verkleidung (24) die beiden Innensohlen (11, 12) und die beiden Lappen (14, 15) in zwei kommunizierenden Abteilen (48, 49) verkleidet, wobei das Abteil (49), welches den Lappen (15) enthält, ganz oder teils aus einer unidirektionalen Ventilmembrane (23') hergestellt ist, welche die Luft in eine Richtung auslässt.

16. Elastische innere Schuhsohlen (11, 12) gemäß den Ansprüchen 1, und 13, welche **dadurch gekennzeichnet sind, dass** die unidirektionalen Ventilmembrane (23) aus einem unteren Film (31) mit kreisförmigen Öffnungen (32) besteht und aus einem oberen Film (33), welcher gegenüber dem unteren Film (31) eine niedrigere Höhe aufweist, **dadurch** dass der obere Film (33) an den unteren Film (31) entlang Segmente (35) geschweißt ist, gemäß Adern, die ein quadratisches Maschennetz (36) bilden, **dadurch** dass der obere Film (33) so ausgeschnitten ist, dass man Mobilklappen (34) mit unvollständigem Umkreis erhält, **dadurch** dass an den Kreuzungen der Segmente (35) und inmitten der Quadrate des Maschennetzes (36) auf dem oberen Film Reliefe (37) angebracht sind, die so eine Höhe aufweisen, dass sie die Bewegung der Klappen (34) bei der Öffnung des Ventilsystems ermöglichen, selbst wenn eine ebene Fläche (38) in Berührung mit der Ventilmembrane (23) kommt, da die Reliefe (37) der genauen Anzahl an Schweißpunkten zwischen den beiden Filmen (31, 33) entsprechen.

17. Elastische innere Schuhsohlen (11, 12) gemäß Anspruch 1, welche **dadurch gekennzeichnet sind, dass** der Flüssigkeitspolster (13) mit Schläuchen (42) ausgestattet ist, die mit unidirektionalen und deaktivierbaren Ventilen (40) versehen sind, welche nach außen verbunden werden können.

18. Elastische innere Schuhsohlen (11, 12) gemäß Anspruch 1, welche **dadurch gekennzeichnet sind, dass** mehrere Flüssigkeitspolster (13), die gegenseitig gedreht sind, übereinander liegen mit Hilfe mehrerer Innensohlen (11, 12), die mit den Flüssigkeitspolstern (13) abwechselnd geschichtet sind.
